# EUROPÄISCHE PATENTSCHRIFT

(11) **EP 0 612 970 B1**
(45) Veröffentlichungstag und Bekanntmachung des Hinweises auf die Patenterteilung: **15.05.1996**
(21) Anmeldenummer: 94101593.5
(22) Anmeldetag: 03.02.1994
(51) Int. Cl.: F42B 39/08

(54) **Patronengurt mit flexiblem Kunststoff**
Cartridge belt made of flexible material
Bande à cartouches en matière flexible

(30) Priorität: 24.02.1993 DE 4305525
(43) Veröffentlichungstag der Anmeldung: 31.08.1994
(73) Patentinhaber: Mauser-Werke Oberndorf GmbH, D-78727 Oberndorf (DE)
(72) Erfinder: Bertiller, Roland, D-78713 Schramberg (DE)
(74) Vertreter: Pfeiffer, Helmut, Dipl.-Ing.

(56) Entgegenhaltungen:
- DE-A- 2 012 379
- US-A- 2 342 802
- US-A- 3 009 394
- US-A- 3 696 705
- US-A- 3 712 172
- US-A- 4 004 491
- US-A- 4 137 821
- US-A- 4 693 167

## Beschreibung

Die Erfindung betrifft einen mit Patronen gefüllten Patronengurt aus einem flexiblen Kunststoff oder einem Gewebeband aus Naturfasern mit im vorgewählten Abstand zueinander eingeprägten Kammern oder Taschen nach dem Oberbegriff des Patentanspruchs 1.

Ein solcher gattungsgemäßer Patronengurt ist bereits aus US-A-3,712,172 bekannt. Dabei besteht der Patronengurt aus miteinander mechanisch verbundenen Verschlußeinheiten, die jeweils eine Öse als Patronenaufnahmekammer mit beidseitigen Verschlußenden aufweisen. Dieser bekannte Patronengurt besteht aus einem flexiblen, glasfasergefüllten, thermoplastischen Kunststoff.

Aus der US-A-3,696,705 ist ein Patronengurt aus einem Gewebeband aus Naturfasern oder Kunstfasern bekannt, der als durchlaufendes Band durch die geformte Treibladung einer hülsenlosen Patrone ausgebildet ist.

Die US-A-3,009,394 offenbart ein Gurtband mit Aufnahmekammern für Patronen, die ebenso wie in der oben zitierten US-A-3,712,172 in Ringnuten der Patronen eingesetzt sind und dadurch gegen axiale Verschiebung gesichert sind.

Schließlich ist noch ein Patronengurt aus dem DE 92 03 731 U1 bekannt, der aus Kunststoff für insbesondere hülsenlose Patronen geschaffen ist, die vertikal aus dem Gurt heraus in eine Schußwaffe eingebracht werden können. Das geleerte Gurtband wird über eine Walze gezogen und als Leergut in eine Rolle gewickelt. Durch diese Art des Patronengurtes wird vor allen Dingen das Gewicht reduziert und auch ein geringerer Raum für das Leergut benötigt, als diese bei Patronengurten aus Metallgliedern der Fall ist.

Ein ebenfalls aus einem Kunststoff, beispielsweise Polyäthylen, hergestellter Patronengurt ist ferner aus der DE-AS 20 12 379 bekannt. In diesem Patronengurt sind durch Erhitzen in regelmäßigen Abständen Nuten für die Patronenaufnahme geformt. Ferner sind in den Patronengurt zur Erzielung einer Flexibilität Scharniere in Form kleiner Nuten eingeprägt. nach Einlegen der Patronen wird über den Gurt ein dünner Filmstreifen gelegt und durch Schweißen befestigt, so daß die Patronen in der eingesetzten Lage gehalten werden. Die Entnahme dieser Patronen erfolgt in der Waffe durch Aufreißen des Filmstreifens an den entsprechenden Stellen mittels des Lademechanismus. Auch mit diesem Patronengurt sind die Vorteile eines geringen Gewichtes und eines relativ geringen Raumbedarfes verbunden.

Ausgehend von dem vorgenannten Stand der Technik ist es Aufgabe der Erfindung, einen verbesserten mit Patronen gefüllten Patronengurt zu schaffen.

Erfindungsgemäß wird diese Aufgabe durch die Merkmale des Patentanspruches 1 gelöst. Weiterbildungen und Ausbildungen dieses Lösungsgedankens sind in den Patenansprüchen 2 bis 5 genannt.

Mit dieser Erfindung geht eine Reihe von Vorteilen einher. So ist das Gewicht des Patronengurtes wegen des sehr schalen Gurtbandes nochmals reduziert worden. Darüber hinaus bedarf es bei verbrennbaren Hülsen bzw. bei hülsenloser Munition keiner Leergutentsorgung mehr, weil in diesem Fall das entsprechende Gurtsegment mitverbrannt wird. Auch bei herkömmlichen Metallhülsen bleibt bei dem Abschuß das Gurtsegment auf der Hülse und wird mit dieser ausgeworfen. Es ist dadurch ferner keine getrennte Ableitung und auch kein Gurtgliedleerraum notwendig. Die weiteren Vorteile sind eine einfache Munitionszuführung, kleine Gurtschlaufen als bei herkömmlichen Patronengurten und dadurch kleinere Munitionsboxen, weil eine sehr enge Lagerung aufgrund des flexiblen Kunststoffes möglich ist.

In der Zeichnung ist ein Beispiel der Erfindung dargestellt. Es zeigen
- Figur 1: einen Patronengurt mit eingesetzten Patronenhülsen im Schnitt
- Figur 2: den Patronengurt in der Ansicht gemäß der Linie II-II.
- Figur 3: den Patronengurt als Gewebeband in perspektivischer Ansicht.

Der Patronengurt 1 besteht aus Kunststoff und ist in bevorzugter Ausführung ein Gewebeband aus Kunst- oder Naturfasern. Der Patronengurt 1 als Gewebeband ist mit etwa 0,1 bis 0,2 mm relativ dünn und besitzt eine nur geringe Breite. In Versuchen hat sich herausgestellt, daß der Patronengurt 1 ein Seil sein kann, in das Ösen als Aufnahmekammern für Patronen gestaltet sind. Der Patronengurt kann ebenso auch ein breites Band oder sogar ein im wesentlichen geschlossenes Behältnis sein. Für die Handhabung am günstigsten, dazu technisch wenig aufwendig und von den Festigkeitseigenschaften ausreichend, hat sich ein Gewebeband mit einer Breite von etwa 8 mm bis 15 mm herausgestellt. Die jeweils gewählten geometrischen Abmessungen des Patronengurtes und das gewählte Material gewährleisten die sichere Aufnahme der auftretenden Zugkräfte.

Der Patronengurt 1 aus einem flexiblen, trennbaren und verbrennbaren Werkstoff besitzt im regelmäßigen Abstand zueinander angeordnete Aufnahmekammern 2, die als geschlossene Ringe oder Ösen 3 ausgebildet sind. Zwischen den Ösen 3 befindet sich jeweils ein flaches Gurtband 4. Wie dazu aus Figur 2 ersichtlich ist, können die Ösen 3 auch als Halbschalen mit angeschlossenen Gurtbändern ausgebildet sein, die dann mit der zweiten Halbschale zu einem geschlossenen Ring zusammengesetzt wird. Dabei bietet sich eine feste Verbindung der beiden aufeinanderliegenden Gurtbänder 4 beispielsweise durch Kleben an, wenn relativ geringe Zugkräfte zu erwarten sind. Bei höheren Zugkräften und zur Gewährleistung einer einwandfreien Funktion unter allen auftretenden Bedingungen wird ein Patronengurt 1 aus einem im Prinzip zweilagigen Gewebeband eingesetzt. Im Bereich der Aufnahmekammern 2 für die Patronen liegen Lagen des Gewebebandes lose aufeinander, so daß sie für das Einführen von Patronen auseinander gewölbt werden. In Längsrichtung des Patronengurtes 1 zwischen den Aufnahmekammern 2 sind die zwei Lagen des Gewebebandes fest miteinander als einstückiges Band verwoben. Dadurch entsteht eine außerordentlich gute Zugfestigkeit bei voller Flexibilität des Patronengurtes 1.

Als Material dienen Kunstfasern, wie beispielsweise Polyamid, oder Naturfasern, wobei die auftretenden Zugkräfte bis etwa 250 kg betragen. Um eine Versteifung des Gewebebandes und einen Außenschutz zu erreichen, kann eine Tränkung, beispielsweise in Harz, vorgenommen werden.

Der Gurtanfang 5 und das Gurtende 6 sind entsprechend der Darstellung in Figur 1 im Bereich einer Aufnahmekammer 2 abgeschrägt. Durch seitliches Aneinanderlegen der beiden abgeschrägten Anfangs- bzw. Endstücke und gemeinsames Überstreifen beider Enden nebeneinander über eine Patrone entsteht eine Verlängerung des Patronengurtes 1. Auf diese Weise kann mit dem Patronengurt 1 fortlaufend gegurtet werden. Natürlich ist es auch möglich, an beliebigen Stellen das Band zu trennen und dann wiederum anzuschrägen für die jeweils gewünschte Gurtlänge.

Durch die Flexibilität des Patronengurtes kann die gegurtete Munition wesentlich enger geladen werden als die bei den bisher eingesetzten Metallgurten möglich war. Die Raumersparnis durch die engere Ladung beträgt etwa 25 %.

Zur Gurtung wird der Patronengurt mit den Ösen 3 über die Patrone 7 von der Seite des Geschosses 8 bis zu einem Anschlag 9 geschoben, der sich im ungefähren Schwerpunkt der Patrone 7 befindet. Dadurch ist der Patronengurt 1 in die Waffe zuführbar. Der Anschlag 9 ist im Beispiel der Figur 1 durch eine ringförmig umlaufende Prägung bzw. Nut 10 im Mantel 11 der Patrone 7 ausgebildet. Die Tiefe dieser Prägung beträgt zumindest das Zweifache der Stärke des Gurtbandes 4. Üblicherweise wird das 2,5fache des Gurtbandes 4 als Tiefe der Nut gewählt werden.

Wird der Patronengurt 1 in eine Waffe zugeführt, so wird das Gurtband 4 an den Schnittstellen 12 getrennt. Daraufhin wird die Patrone 7 mit der Öse 3 in das Patronenlager der Waffe gestoßen, wobei die beiden nach der Trennung durch ein gesteuertes Messer der Waffe in die Nut 10 gesteuert werden. Zu diesem Zweck ist die Nut 10 so tief, daß etwa 2,5 Lagen der des Gurtbandes 4 übereinander liegen können. Bei komplett verbrennbaren Hülsen 7 verbrennt auch die Öse 3 und das Gurtband 4 mit. Es bleibt dann kein Leergut übrig.

Bei herkömmlichen Metallhülsen bleibt die Öse 3 des Patronengurtes 1 und das Gurtband 4 auf der Hülse 7 und wird mit dieser ausgeworfen. Es ist hier keine zusätzliche Ableitung bzw. kein zusätzlicher Gurtgliedleerraum notwendig. Das System ist ohne großen Aufwand für verbrennbare und für nicht verbrennbare Patronenhülsen 7 anwendbar. Dieser Patronengurt 1 ist vorteilhaft, weil er die bei den meisten Maschinenwaffensystemen auftretenden Probleme bei der Munitionszuführung und vor allem bei der Leergutableitung vermeidet. Ebenso ist die Entsorgung von Leergut bei einem Waffensystem mit diesem Patronengurt aus einem flexiblen Kunststoff vereinfacht. Der neue Patronengurt bietet sich insbesondere bei verbrennbaren Patronenhülsen an, weil der Patronengurt diese Patronenhülsen schont und trennbar, verschießbar und verbrennbar ist.

## Patentansprüche

1. Patronengurt (1) aus einem flexiblen Kunststoff oder einem Gewebeband aus Naturfasern mit im vorgewählten Abstand zueinander eingeprägten Kammern oder Taschen und mit in diesen Aufnahmekammern (2) eingelegten Patronen (7), die wahlweise mit Hülse oder hülsenlos ausgebildet sind, wobei der Patronengurt (1) ein schmales Band ist, in dem die Aufnahmekammern (2) als geschlossene Ringe oder Ösen (3) ausgebildet sind,
dadurch gekennzeichnet,
daß die Aufnahmekammern (2) über die Patronen (7) bis zu einem Anschlag (9) im ungefähren Schwerpunkt der Patrone (7) geschoben sind, und der Anschlag (9) als Ringnut (10) oder ringförmig umlaufende Prägung im Mantel (11) der Patrone (7) ausgebildet ist, die eine Tiefe von mindestens der zweifachen Stärke des Patronengurtbandes (4) aufweist.

2. Patronengurt nach Anspruch 1,
dadurch gekennzeichnet,
daß der Patronengurt (1) aus einem trennbaren und/oder verschließbaren Material gebildet ist.

3. Patronengurt nach Anspruch 1 oder 2,
dadurch gekennzeichnet,
daß der Gurtanfang (5) und/oder das Gurtende (6) im Bereich einer Aufnahmekammer (2) abgeschrägt sind.

4. Patronengurt nach Anspruch 1 oder 2,
dadurch gekennzeichnet,
daß der Patronengurt (1) aus einem Gewebeband aus Kunst- oder Naturfaser gebildet ist, in dem Aufnahmekammern (2) in Form von Ringen oder Ösen vorgesehen sind, während die Teile des Gewebebandes zwischen den Aufnahmekammern (2) fest miteinander verwoben sind.

5. Patronengurt nach einem der vorhergehenden Ansprüche,
dadurch gekennzeichnet,
daß der Patronengurt (1) in Harz getränkt ist.

## Claims

1. Cartridge belt (1) of a flexible plastic or a strip of fabric of natural fibres with chambers or compartments impressed therein at a preselected distance from one another and with cartridges (7) which are inserted in said receiving chambers (2) and which are provided optionally with or without cases, the cartridge belt (1) being a narrow band in which the receiving chambers (2) are formed as closed rings or eyes (3), characterised by the fact that the receiving chambers (2) are pushed over the cartridges (7) as far as a stop (9) approximately at the centre of mass of the cartridge (7), the stop (9) being constructed as an annular groove (10) or embossing continuing annularly around the case (11) of the cartridge (7) and having a depth of at least twice the thickness of the cartridge belt band (4).

2. Cartridge belt in accordance with Claim 1, characterised by the fact that the cartridge belt (1) is made of a material capable of being separated and/or closed.

3. Cartridge belt in accordance with Claim 1 or 2, characterised by the fact that the beginning (5) and/or end (6) of the belt are bevelled in the zone of a receiving chamber (2).

4. Cartridge belt in accordance with Claim 1 or 2, characterised by the fact that the cartridge belt (1) consists of a fabric strip of synthetic or natural fibre in which receiving chambers (2) are provided in the form of rings or eyes, while the parts of the fabric strip which are between the receiving chambers (2) are permanently interwoven.

5. Cartridge belt in accordance with any one of the preceding claims, characterised by the fact that the cartridge belt (1) is impregnated with resin.

## Revendications

1. Bande à cartouches (1) constituée en une matière synthétique flexible ou par une bande tissée en fibres naturelles comprenant des chambres ou des poches formées par des dépressions à une distance prédéterminée les unes des autres et comportant des cartouches (7) disposées dans ces chambres de réception (2), cartouches qui sont au choix avec ou sans douille, la bande à cartouches (1) étant une bande étroite dans laquelle les chambres de réception (2) sont constituées sous forme d'anneaux fermés ou d'oeillets (3),
caractérisée en ce que les chambres de réception (2) sont poussées sur les cartouches (7) jusqu'à ce qu'elles parviennent contre une butée (9) située à proximité du centre de gravité des cartouches (7), et la butée (9) est constituée sous forme d'une gorge annulaire (10) ou d'une dépression périphérique de forme annulaire formée dans l'enveloppe (11) de la cartouche (7), dont la profondeur est au moins le double de l'épaisseur de la bande (4) de la bande à cartouches.

2. Bande à cartouches selon la revendication 1,
caractérisée en ce que la bande à cartouches (1) est constituée en un matériau séparable et/ou refermable.

3. Bande à cartouches selon la revendication 1 ou 2,
caractérisée en ce que la partie de début (5) et/ou la partie d'extrémité (6) de la bande sont découpées en oblique dans la région d'une chambre de réception (2).

4. Bande à cartouches selon la revendication 1 ou 2,
caractérisée en ce que la bande à cartouches (1) est constituée par une bande tissée en fibres synthétiques ou naturelles, dans laquelle sont prévues des chambres de réception (2) sous forme d'anneaux ou d'oeillets, alors que les parties de la bande tissée comprises entre les chambres de réception (2) sont fermement réunies l'une à l'autre par tissage.

5. Bande à cartouches selon l'une quelconque des revendications précédentes,
caractérisée en ce que la bande à cartouches (1) est imbibée de résine.
